# EUROPÄISCHE PATENTSCHRIFT

(11) **EP 0 577 152 B1**
(45) Veröffentlichungstag und Bekanntmachung des Hinweises auf die Patenterteilung: **08.03.1995**
(21) Anmeldenummer: 93112522.3
(22) Anmeldetag: 20.11.1989
(51) Int. Cl.: E04D 13/16

(54) **Lüfterkappe für First- und Gratabdeckungen**
Roof ridge and hip ventilated capping
Closoir de ventilation pour faîtages ou recouvrements d'arête

(30) Priorität: 30.11.1988 DE 8814924 U
(43) Veröffentlichungstag der Anmeldung: 05.01.1994
(62) Teilanmeldung aus: 89121457.9
(73) Patentinhaber: NORM A.M.C. AG, CH-6472 Erstfeld/Kt. Uri (CH)
(72) Erfinder: Gödl, Fritz, CH-6373 Ennetbürgen (CH); Rickert, Hubert P. K., D-7270 Nagold-Emmingen (DE)
(74) Vertreter: Gesthuysen, Hans Dieter, Dipl.-Ing.

(56) Entgegenhaltungen:
- EP-A- 0 117 391
- EP-A- 0 288 020
- WO-A-85/01538
- DE-A- 2 256 675
- DE-A- 2 262 924
- DE-A- 2 707 384

## Beschreibung

Die Erfindung betrifft eine Lüfterkappe für First- und Gratabdeckungen, insbesondere aus Kunststoffmaterial, mit Luftdurchlaßöffnungen, mit einem Randbereich und mit einer im Randbereich vorgesehenen, sich an die Oberfläche von Dacheindeckungselementen anschmiegenden flexiblen Dichtlippe.

Es ist bekannt, Dachabdeckungen zu hinterlüften, um mögliche Schädigungen durch Feuchtebildung zu vermeiden. Zu diesem Zwecke werden u. a. Lüfterkappen verwendet, die an ihrem Randbereich mit einem Abdichtelement versehen sind, um auf der Oberfläche der Dacheindeckungselemente, also in der Regel der Firstanschlußziegel, abzudichten. Zur Erzielung einer wirksamen Hinterlüftung wird im First- oder Gratbereich ein Unterdruck mit Hilfe der Lüfterkappen erzeugt. Durch den erzeugten Unterdruck wird die im Dachinnenraum vorhandene Luft abgesaugt und es tritt auf diese Weise eine wirksame Hinterlüftung ein.

Bei Lüfterkappen der vorgenannten Art tritt jedoch häufig das Problem auf, daß aufgrund von Herstellungstoleranzen, ungleichmäßiger Verlegung der Dacheindekkungselemente und scharfkantigen Übergängen im Spaltbereich zwischen der Lüfterkappe und den Dacheindeckungselementen der Randbereich der Lüfterkappe, also das Abdichtelement, nicht vollständig an den Dacheindeckungselementen abdichtet, so daß Spalte zwischen den Dacheindeckungselementen und der Lüfterkappe entstehen, durch die Feuchtigkeit und Schmutz in den Dachinnenraum eingetrieben werden können, wodurch der Dachstuhl beschädigt und der Dachinnenraum verschmutzt werden kann. Außerdem beeinträchtigen diese Spalte die zur Unterdruckerzeugung notwendige und erforderliche Abdichtung, wodurch die erwünschte Saugwirkung der Lüfterkappe und die Wirksamkeit der Ent- bzw. Hinterlüftung herabgesetzt wird.

Eine Lüfterkappe, von der die Erfindung ausgeht, ist aus der EP - A - 0 117 391 bekannt. Dort ist eine First- oder Gratabdeckung für mit Dacheindeckungsplatten eingedeckte Dächer beschrieben, wobei im Randbereich der First- oder Gratabdeckung ein Abdichtelement vorgesehen ist, das aus einem kammartigen Randteil aus elastisch verformbarem Material besteht, dessen Zähne mit einem die Zahnlücken überbrückenden Randstreifen aus flexiblem Material auseinanderspreizbar verbunden sind. Der flexible Randstreifen ist hierbei wellenförmig ausgebildet und mit Wellenbergen an den Zähnen des kammartigen Randteils befestigt. Weiterhin ist vorgesehen, daß sowohl der kammartige Randteil, als auch der Randstreifen aus einem witterungs- und alterungsbeständigen Kunststoff besteht.

Um bei dieser bekannten First- oder Gratabdeckung einen bestimmten Unterdruck und damit eine ausreichende Hinterlüftung erzielen zu können, ist es unbedingt erforderlich, daß eine gute Abdichtung an den Firstanschlußziegeln erreicht wird. Allerdings kann es aufgrund der wellenförmigen Ausbildung des flexiblen Randstreifens dazu kommen, daß sich zwischen der abzudichtenden Oberfläche der Firstanschlußziegel und dem Abdichtelement kleine Spalte oder Öffnungen ausbilden, wenn sich Zähne im montierten Zustand der First- oder Gratabdeckung auf die Wellentäler legen oder die Wellentäler im Abdichtzustand hochgedrückt werden und eine nach oben hin gerichtete Auswölbung bilden. Es versteht sich, daß derartige Undichtigkeiten nicht nur zu einem Flugschnee- und/oder Regeneintrag sowie dem Eintritt von Schmutz führen, sondern auch eine Unterdruckerzeugung wesentlich beeinträchtigen können. Ein weiterer Nachteil des Abdichtselements der bekannten Lüfterkappe besteht darin, daß das Abdichtelement nicht ohne weiteres und insbesondere unter Beeinträchtigung der Strömungsdichtheit unterschiedlichsten Spaltformen zwischen Lüfterkappe und Dacheindeckungselementen angepaßt werden kann, insbesondere bei abrupten und besonders ausgeprägten Spaltübergängen zwischen Lüfterkappe und Dacheindeckungselementen.

Aus der DE - A - 2 256 675 ist bereits eine Entlüftungsfirstkappe bekannt, die mit der eingangs genannten vergleichbar ist. Die bekannte Entlüftungsfirstkappe ist mit einem Befestigungsbereich und dachseitig mit im Randbereich angebrachten, sich über die Kappenlänge erstreckenden, elastisch nachgiebigen Abdichtorganen in Form von Dichtungslippen versehen. In den Dichtungslippen sind Ausnehmungen für Dachziegel vorgesehen. Die Ausnehmungen haben zum Teil ein fischschuppenartige Ausbildung. Die bekannte Entlüftungsfirstkappe ist allerdings nur für einen ganz bestimmten Dachziegeltyp geeignet. Darüberhinaus können nicht vorgesehene Spaltübergänge zwischen der Lüfterkappe und den Dachziegeln nicht ausgeglichen werden, so daß die erzielte Dichtwirkung in diesem Falle gering ist. Gleiches gilt im übrigen für die aus der DE - A - 2 262 924 bekannte Firstkappenanordnung, die im wesentlichen der zuvor genannten Entlüftungsfirstkappe entspricht.

Aufgabe der Erfindung ist es, eine Lüfterkappe der eingangs genannten Art derart weiterzubilden, daß auf einfache und zuverlässige Weise der Eintritt von Schmutz, Feuchtigkeit und Falschwinden zwischen der Lüfterkappe und den Dacheindeckungselementen verhindert und eine für eine ausreichende Hinterlüftung notwendige Unterdruckerzeugung ermöglicht wird.

Diese Aufgabe wird bei einer Lüfterkappe der eingangs genannten Art erfindungsgemäß im wesentlichen dadurch gelöst, daß die Dichtlippe aus einer das Eintreten von Falschwinden zwischen der Lüfterkappe und den Dacheindeckungselementen verhindernden Bürste besteht. Durch die Verwendung einer als Bürste ausgebildeten Dichtlippe im Randbereich der Lüfterkappe wird auf einfache Weise eine außerordentlich gute und sichere Abdichtung zwischen der Lüfterkappe und den Dacheindeckungselementen auch bei großen Herstellungstoleranzen oder bei ungenauem Verlegen der Dacheindeckungselemente erreicht, so daß das Eindringen von Feuchtigkeit und Schmutz verhindert und eine enorme Saugleistung und Ent- bzw. Hinterlüftungswirkung der Lüfterkappe erzielt wird.

Weitere Merkmale, Vorteile und Anwendungsmöglichkeiten der vorliegenden Erfindung ergeben sich aus den Unteransprüchen, der Beschreibung von Ausführungsbeispielen anhand der Zeichnung und der Zeichnung selbst. Es zeigt
- Fig. 1: eine schematische Darstellung einer Lüfterkappenhälfte senkrecht zu ihrer Längsachse und
- Fig. 2: einen Querschnitt längs der Schnittlinie A-A aus Fig. 1 in etwas vergrößertem Maßstab.

In den Fig. 1 und 2 ist eine Hälfte einer aus Kunststoff bestehenden Lüfterkappe 1 dargestellt. Die gesamte Lüfterkappe 1 umfaßt eine weitere, nicht dargestellte Hälfte, die symmetrisch zu der dargestellten Lüfterkappenhälfte verläuft. Es ist jedoch genauso gut möglich, daß die gesamte Lüfterkappe einteilig ausgeführt ist.

Die Lüfterkappe 1 umfaßt einen ebenen Firstlattenbefestigungsbereich 2, einen Entlüftungsbereich 3 und einen ebenen Randbereich 4. Der Firstlattenbefestigungsbereich 2, der Entlüftungsbereich 3 und der ebene Randbereich 4 gehen jeweils über Knickstellen ineinander über, wobei die jeweils aneinandergrenzenden Bereiche miteinander einen stumpfen Winkel einschließen. In dem auch als Nagelleiste bezeichneten Firstlattenbefestigungsbereich 2 sind Nagellöcher 5 vorgesehen, um die Lüfterkappe 1 an einer nicht gezeigten First- oder Gratlatte zu befestigen.

Der Entlüftungsbereich 3 weist eine Reihe von Luftdurchlaßöffnungen 6 auf, die durch firstziegelseitig offene Ausstülpungen 7 des Entlüftungsbereichs 3 gebildet werden. Zwischen den die Luftdurchlaßöffnungen 6 aufweisenden Ausstülpungen 7 und dem Randbereich 4 sind im Entlüftungsbereich 3 eine weitere Reihe von Ausstülpungen vorgesehen, die Auflagesockel 8 bilden, auf denen nicht dargestellte Firstziegel abgestützt werden. Die Firstziegel liegen dabei mit entsprechenden Stegen auf ebenen im wesentlichen rechteckigen oder quadratischen Auflageflächen 9 der Auflagesockel 8 auf. Die Form der Auflagesockel wird weiterhin jeweils durch vier ebene, zur Auflagefläche 9 schräg gestellte Seitenwände 10 bestimmt, wobei die Auflagesockel 8 so nahe an dem die Luftdurchlaßöffnungen 6 aufweisenden Ausstülpungen 7 angeordnet sind, daß die einander zugewandten Seitenwände der Ausstülpungen 7 und der Auflagesockel 8 miteinander einen V-förmigen Querschnitt aufweisen. Der Berührungspunkt dieser beiden Seitenwände liegt dabei deutlich oberhalb der Grundebene 12 des Entlüftungsbereichs 3. Es ist jedoch ebenfalls möglich, daß die Auflagesockel 8 eine andere, beispielsweise höckerartige oder kegelstumpfförmige Form haben. Die Auflagesockel 8 besitzen eine im Vergleich zu den Luftdurchlaßöffnungen 6, die im dargestellten Beispiel eine ovale bzw. langlochartige Form aufweisen, geringere Länge und sind in zweckmäßiger Weise mittig zu den Luftdurchlaßöffnungen 6 bzw. den Ausstülpungen 7 angeordnet.

Der Randbereich 4 ist durch einen äußeren Rand 13 begrenzt. Der Randbereich 4 kann dabei abwechselnd durch halbkreisförmige Aussparungen 14 und parallel zur Längsachse der Lüfterkappe 1 verlaufende gerade Abschnitte 15 begrenzt sein. Dies bietet sich besonders dann an, wenn der Rand 13 entsprechend der Oberflächenkontur von üblichen, nicht dargestellten Dacheindeckungselementen ausgebildet ist und auf diesen aufliegt.

In jedem Falle ist es jedoch so, daß der Rand 13 über seine ganze Länge mit einer in der Ebene des Randbereichs 4 über den Rand 13 vorstehenden Dichtlippe 16 versehen ist, die in den Figuren nur schematisch dargestellt ist.

Die Dichtlippe 16 besteht aus einer Bürste. Eine Bürste als Dichtlippe paßt sich problemfrei ohne Beeinträchtigung der Strömungsdichtheit den unterschiedlichsten Spaltformen zwischen der Lüfterkappe 1 und den Dacheindeckungselementen an, was insbesondere bei scharfkantigen Übergängen und/oder besonders ausgeprägten Spalterweiterungen wichtig ist.

Ferner ist es möglich, daß die Dichtlippe 16 mit einem im Querschnitt U-förmigen Halteabschnitt 18 auf den Rand 13 des Randbereichs 4 aufgeschoben wird. Der Abstand der Schenkel des Halteabschnitts 18 voneinander ist in diesem Fall zweckmäßigerweise etwas geringer als die Wandstärke des Randes 13, während die Schenkel des Halteabschnitts 18 ausreichend starr sind, so daß nach dem Aufschieben des Halteabschnitts 18 auf den Rand 13 die Dichtlippe 16 fest auf dem Rand 13 aufsitzt. Zur Erhöhung der Haltekraft kann die Dichtlippe 16 mit dem Rand 13 noch zusätzlich verklebt werden.

Aufgrund der Ausbildung als Bürste schmiegt sich die Dichtlippe 16 eng an die Oberflächenkontur der Dacheindeckungselemente an, und zwar unabhängig davon, ob der Randbereich der Oberflächenkontur der Dacheindeckungselemente angepaßt ist oder nicht. Die als Bürste ausgebildete Dichtlippe 16 bzw. ihre einzelnen Bürstenfäden weist bzw. weisen dabei eine genügend hohe Stabilität auf, um auch bei starken Winden von der Oberfläche der Dacheindeckunselemente nicht abgehoben zu werden.

Die Dichtlippe 16 kann aus Kunststoff oder Gummi bestehen. Ferner ist es möglich, die Wandstärke des Randbereichs 4 im Bereich des Randes 13 geringer als in den übrigen Bereichen auszubilden, so daß einerseits durch das Anbringen der Dichtlippe 16 keine nennenswerte Verdickung auftritt und andererseits der Rand 13 der Lüfterkappe 1 auch eine gewisse Flexibilität aufweist, die das Anschmiegen der Lüfterkappe 1 an die Oberfläche der Dacheindeckungselemente verbessern kann.

## Patentansprüche

1. Lüfterkappe (1) für First- und Gratabdeckungen, insbesondere aus Kunststoffmaterial, mit Luftdurchlaßöffnungen (6), mit einem Randbereich (4) und mit einer im Randbereich (4) vorgesehenen, sich an die Oberfläche von Dacheindeckungselementen anschmiegenden flexiblen Dichtlippe (16), **dadurch gekennzeichnet**, daß die Dichtlippe (16) aus einer das Eintreten von Falschwinden zwischen der Lüfterkappe (1) und den Dacheindeckungselementen verhindernden Bürste besteht.

2. Lüfterkappe nach Anspruch 1, dadurch gekennzeichnet, daß die Dichtlippe (16) einen im Querschnitt U-förmigen Halteabschnitt (18) aufweist, der zur Befestigung der Dichtlippe (16) vom freien Ende des Randbereichs (4) her auf diesen aufschiebbar ist.

3. Lüfterkappe nach Anspruch 1 oder 2, dadurch gekennzeichnet, daß die Dichtlippe (16) in derselben oder in einer parallelen Ebene des Randbereichs (4) über den Randbereich (4) vorsteht.

4. Lüfterkappe nach einem der vorhergehenden Ansprüche, dadurch gekennzeichnet, daß die Dichtlippe (16) aus einem Kunststoffmaterial besteht.

5. Lüfterkappe nach einem der vorhergehenden Ansprüche, dadurch gekennzeichnet, daß die Dichtlippe (16) aus Gummi oder einem verrottungsfesten Vlies-oder Gazematerial besteht.

6. Lüfterkappe nach einem der vorhergehenden Ansprüche, dadurch gekennzeichnet, daß sich die Dichtlippe (16) über die gesamte Länge des Randbereichs (4) erstreckt.

## Claims

1. A ventilation cap (1) for ridge and hip copings, made in particular of plastic material, having air admission openings (6), having an edge region (4) and having a flexible sealing lip (16) provided in the edge region (4) and seated against the surface of roof covering elements, characterised in that the sealing lip (16) consists of a brush which prevents the entry of stray air currents between the ventilation cap (1) and the roof covering elements.

2. A ventilation cap according to claim 1, characterised in that the sealing lip (16) comprises a retaining section (18) with a U-shaped cross-section which can be slid on to the edge region (4) from the free end of the latter for fastening the sealing lip (16).

3. A ventilation cap according to claim 1 or 2, characterised in that the sealing lip (16) protrudes beyond the edge region (4) in a plane which is the same as or parallel to that of the edge region (4).

4. A ventilation cap according to any one of the preceding claims, characterised in that the sealing lip (16) consists of a plastic material.

5. A ventilation cap according to any one of the preceding claims, characterised in that the sealing lip (16) consists of rubber or of a rot-proof felt or gauze material.

6. A ventilation cap according to any one of the preceding claims, characterised in that the sealing lip (16) extends over the entire length of the edge region (4).

## Revendications

1. Chapeau de ventilation (1) pour des recouvrements de faîtes et de crêtes, en particulier en une matière synthétique, muni d'ouvertures (6) de pénétration pour l'air, d'une zone marginale (4) et d'une lèvre d'étanchéité flexible (16) prévue dans la zone marginale (4) et épousant la forme de la surface des éléments de couverture, caractérisé en ce que la lèvre d'étanchéité (16) est constituée par une brosse empêchant la pénétration de vents parasites entre le chapeau de ventilation (1) et les éléments de couverture du toit.

2. Chapeau de ventilation selon la revendication 1, caractérisé en ce que la lèvre d'étanchéité (16) présente une portion de retenue (18) de section transversale en U, qui peut venir coulisser sur la zone marginale (4) à partir de l'extrémité libre de cette dernière à des fins de fixation de la lèvre d'étanchéité (16).

3. Chapeau de ventilation selon la revendication 1 ou 2, caractérisé en ce que la lèvre d'étanchéité (16) fait saillie au-delà de la zone marginale (4) dans le même plan que celui de la zone marginale (4) ou dans un plan parallèle à celui de cette dernière.

4. Chapeau de ventilation selon l'une quelconque des revendications précédentes, caractérisé en ce que la lèvre d'étanchéité (16) est constituée d'une matière synthétique.

5. Chapeau de ventilation selon l'une quelconque des revendications précédentes, caractérisé en ce que la lèvre d'étanchéité (16) est constituée de caoutchouc ou d'une matière de non-tissé ou de gaze résistant au pourrissement.

6. Chapeau de ventilation selon l'une quelconque des revendications précédentes, caractérisé en ce que la lèvre d'étanchéité (16) s'étend sur toute la longueur de la zone marginale (4).
